# EUROPÄISCHE PATENTSCHRIFT

(11) **EP 0 492 669 B1**
(45) Veröffentlichungstag und Bekanntmachung des Hinweises auf die Patenterteilung: **13.03.1996**
(21) Anmeldenummer: 91122332.9
(22) Anmeldetag: 27.12.1991
(51) Int. Cl.: B66C 1/12, B66C 1/18

(54) **Lastaufnahmeeinrichtung**
Load suspension arrangement
Installation de suspension de charge

(30) Priorität: 28.12.1990 DE 4042110
(43) Veröffentlichungstag der Anmeldung: 01.07.1992
(73) Patentinhaber: GKS SICHERHEITSTECHNIK GmbH, D-42799 Leichlingen (DE)
(72) Erfinder: Franke, Boris, W-4010 Hilden (DE)
(74) Vertreter: Cohausz & Florack Patentanwälte

(56) Entgegenhaltungen:
- EP-A- 0 090 061
- DD-A- 49 988
- DE-C- 900 917
- FR-A- 2 038 505
- F RDERN UND HEBEN Bd. 26, Nr. 7, Juni 1976, Seiten 731 - 732 H. P TSCHKE:
- 'LEICHTES HANDHABEN GROSSER WERKST]CKE'

## Beschreibung

Die Erfindung bezieht sich auf eine Lastaufnahmeeinrichtung, bestehend aus einer Traverse, Lasthaken und einen in sich geschlossenen, zwischen den Lasthaken und der Traverse angeordneten Hydrauliksystem, welches aus Hydraulikkolben, Hydraulikzylindern und diese untereinander verbindenden Ausgleichsleitungen besteht, wobei sich die Lasthaken über das Hydrauliksystem an der Traverse abstützen.

Unfallverhütungsvorschriften für Lastaufnahmeeinrichtungen im Hebezeugbetrieb bestimmen, daß die mehrsträngigen Gehängen die Last gleichmäßig auf alle Stränge verteilt sein muß, wenn dieses als tragend angenommen werden. Eine ungleiche Lastverteilung auf die Stränge tritt immer dann auf, wenn die Last nicht genügend flexibel oder eine Ausgleichseinrichtung nicht vorhanden ist. Aus der DE-PS 28 19 986 ist ein Hebe- und Transportgeschirr bekannt, das als Ausgleichseinrichtung eine Ausgleichswippe mit Hebelandanordnung verwendet. Diese Ausgleichswippe ist als Gasenkschmiedeteil mit zwei vom oberen Anschlagauge nach außen weisenden Tragarmen ausgebildet, die schräg nach unten gerichtet sind und die Gabelköpfe bilden, an denen über geeignete Verbindungs- und Tragelemente als Tragmittel jeweils ein Hebegurt befestigt ist, in den als Anschlag für die zu hebende Last jeweils ein Lasthaken eingehängt ist.

Diesem bekannten Hebe- und Transportgeschirr haftet der Nachteil an, daß sich die Längendifferenz der Hebegurte beim Anheben nur jeweils paarweise ausgleichen läßt, so daß eine ungleiche Lastverteilung bewogen auf das jeweils andere Gurtpaar nicht ausschließbar ist. Dies tritt besonders dann auf, wenn Schwergut erheblicher Länge und unterschiedlicher Lastverteilung gehoben und transportiert werden soll. Die Verwendung von Hebegurten bleibt daher auf Einsatzfälle beschränkt, die eine gleichmäßige Lastverteilung garantieren.

Die Anordnung mehrerer dieser Ausgleichswippen nebeneinander zur gleichmäßigen Lastverteilung erhöht den Aufwand und verteuert das Hebe- und Transportgeschirr. Außerdem ist das Einhängen für den Bedienenden schwer und problematisch, müssen doch die Wippen über die Traversenlänge untereinander abgestimmt sein. Ein derartiges Hebegeschirr bedarf einer Ständigen Kontrolle, um Unfälle infolge unsachgemäßer Handhabung zu vermeiden.

Aus der DD-PS 49 988 ist eine Lastaufnahmeeinrichtung mit gleichmäßiger Lastverteilung der eingangs genannten Art bekannt. Die Lasthaken sind jeweils an einer Verlängerung von Hydraulikkolben angebracht, deren zugehörige Zylinder an einer Traverse mittels in ein Schwenkauge eingehängter Bolzen pendelnd befestigt sind. Durch die Verbindung der aus den Zylindern und Kolben jeweils gebildeten Hydraulikeinheiten über Zwei Verbindungsleitungen mit Entlüftung miteinander wird in allen Aufhängepunkten annähernd die gleiche Kraft beim Anschlagen einer Last erreicht. Nachteilig ist bei dieser bekannten Lastaufnahmeeinrichtung, daß als Tragmittel nur eine gegenüber dem Kolbendurchmesser verhältnismäßig dünne Stange eingesetzt werden kann, damit für große Zugkräfte viel Ringfläche zur Verfügung steht. Dadurch ist die Belastbarkeit der Einrichtung eingeschränkt. Darüberhinaus entstehen an den Angriffspunkten der Arbeitszylinder und damit auch an den Zylinderkolben der bekannten Lastaufnahmeeinrichtung Kräfteverteilungen, die Scherkomponenten aufweisen. Diese können leicht zu einem Bruch der Hydraulikkolben führen, wodurch die anhängende Last unbeabsichtigt herunterfallen würde. Außerdem ist bei der bekannten Einrichtung von Nachteil, daß die Kolbenstange abgedichtet werden muß und für den Rückzug äußere Kräfte, wie Gegenzylinder, erforderlich sind. Auch der Einsatz von zwei voneinander getrennten Verbindungsleitungen des Hydrauliksystems und in der Anordnung einer Entlüftungseinrichtung ist ein vermehrter konstruktiver Aufwand zu sehen.

Ausgehend von dem voranstehend erörterten, in der DD-PS 49 988 beschriebenen Standes der Technik liegt der Erfindung die Aufgabe zugrunde, eine Lastaufnahmeeinrichtung der eingangsgenannten Art dahingehend zu verbessern, daß eine robustere Verbindung der Anschlagmittel mit der Traverse über das Hydrauliksystem erreicht wird, wobei vermieden werden muß, daß bei einem Versagen des Hydrauliksystems der Lasthaken mit der Last unbeabsichtigt herunterfällt.

Zur Lösung dieser Aufgabe wird erfindungsgemäß vorgeschlagen, daß die Lasthaken gegenüber der Traverse entlang einer in Auf- bzw. Abwärtsrichtung der Lasthaken wirksamen, an der Traverse vorgesehenen Führung beweglich sind und daß die Lasthaken an der Führung unverlierbar gehalten sind.

Bevorzugt ist das Hydrauliksystem im Inneren der kastenprofilartigen Traverse angeordnet, wodurch es vor Beschädigungen geschützt ist.

Gemäß einer bevorzugten Ausgestaltung der erfindungsgemäßen Lastaufnahmeeinrichtung soll der Hydraulikzylinder an der Traverse befestigt sein und der Lasthaken den Hydraulikkolben auf Druck belasten. Bei dieser Anordnung wird der Lasthaken durch das Hydrauliksystem gewichtsmäßig nicht belastet, sondern belastet seinerseits das Hydrauliksystem über den Hydraulikkolben. Das hat gegenüber der aus der DD-PS 49 988 bekannten Einrichtung den Vorteil, daß der Durchmesser des Hydraulikkolbens größer gewählt werden kann und daß in Verbindung mit der Führung des Lasthakens keine Scherkräfte in das Hydrauliksystem eingeleitet werden, wenn an den Lasthaken eine Last angehängt wird.

Gemäß einer bevorzugten Ausgestaltung weist die erfindungsgemäße Lastaufnahmeeinrichtung Lasthaken auf, die mit ihren vorderen und hinteren Hakenblech die Traverse umschließen. Hiedurch wird eine günstige Führungsmöglichkeit des Lasthakens in der Traverse eine einfache bauliche Ausführung ermöglicht.

Wenn gemäß einer weiteren bevorzugten Ausgestaltung der Erfindung die Hakenbleche durch einen oberhalb der Traverse verlaufenden Verbinder miteinander verbunden sind, wird zudem eine unverlierbare Halterung der Lasthaken an der Traverse erreicht. Dadurch wird verhindert, daß bei einem Versagen des Hydrauliksystems der Lasthaken von der Traverse herunterfällt.

Die Erfindung ist allerdings nicht auf Lösungen beschränkt, bei denen Bänder als Anschlagmittel eingesetzt werden. Die Erfindung läßt sich auch mit anderen Anschlagmitteln wie Endlosseile, Hakenhaltern, Hakenseile, Ösenseile, Kranhaken oder Ringhaltern verwirklichen, wobei die Aufzählung vorgenannter Anschlagmittel keinen Anspruch auf Vollständigkeit erhebt. In diesem Fall ist lediglich der sich auf der Traverse abstützende Lasthaken an das gewählte Anschlagmittel anzupassen.

Im folgenden wird die Erfindung anhand einer Zeichnung näher erläutert. Im einzelnen zeigen:
- Figur 1: - eine erfindungsgemäße Lastaufnahmeeinrichtung in Vorderansicht und
- Figur 2: - die Lasthakenausbildung in Vorderansicht.

Die in Figur 1 dargestellte erfindungsgemäße Lastaufnahmeeinrichtung besteht aus einer kastenprofilartigen Traverse 1, an der mehrere zum Anschlagauge 3 symmetrisch angeordnete Lasthaken 2 jeweils innerhalb einer Führung 4 eingehängt sind. Der Lasthaken 2 umschließt mit seinem vorderen und hinteren Hakenblech 5 und 6 die Traverse 1 formschlüssig. Die beiden Hakenbleche 5 und 6 sind mittels Verbinder 7 oberhalb der Traverse 1 miteinander verbunden. Der Verbinder 7 schlägt bei einem Ausfall des Hydrauliksystems auf die Traverse 1 und verhindert so das Herunterfallen des Lasthakens 2. Der Verbinder 7 trägt den Hydraulikkolben 8, der sich im Hydraulikzylinder 9 auf der Hydraulikflüssigkeit abstützt. Der Hydraulikzylinder 9 befindet sich im Inneren des Kastenprofils der Traverse 1.

Ein oberes und unteres Stützblech 10 und 11 hält den Hydraulikzylinder 9 in definierter Stellung, damit der Hydraulikkolben 8 in den Hydraulikzylinder 9 eintauchen kann.

Jeder Hydraulikzylinder 9 besitzt einen Nippel 12 zum Anschluß einer Ausgleichsleitung 13, die im Inneren des Kastenprofils der Traverse 1 die Hydraulikzylinder 9 miteinander verbindet. Hydraulikkolben 8, Hydraulikzylinder 9 bilden zusammen mit der Ausgleichsleitung 13 ein in sich geschlossenes Hydrauliksystem 14, das entsprechend den an den Lasthaken 2 eingebrachten Lasten zu einem Druckausgleich führt, der eine gleichmäßige Lastverteilung über den gesamten Gehängeverbund sichert.

In dem unteren Teil des vorderen und hinteren Hakenbleches 5 und 6 ist eine Hakenöffnung 15 mit Zinken 16 eingearbeitet, in die der Hebegurt 17 einhängbar ist. Das Herausgleiten des Hebegurtes 17 verhindert jeweils einen an den Hakenblechen 5 und 6 befestigte Sicherheitsfalle 18.

Aufstellung der verwendeten Bezugszeichen:
- 1: - Traverse
- 2: - Lasthaken
- 3: - Anschlagauge
- 4: - Führung
- 5: - vorderes Hakenblech
- 6: - hinteres Hakenblech
- 7: - Verbinder
- 8: - Hydraulikkolben
- 9: - Hydraulikzylinder
- 10: - oberes Stützblech
- 11: - unteres Stützblech
- 12: - Nippel
- 13: - Ausgleichsleitung
- 14: - Hydrauliksystem
- 15: - Hakenöffnung
- 16: - Zinken
- 17: - Hebegurt
- 18: - Sicherheitsfalle

## Patentansprüche

1. Lastaufnahmeeinrichtung, bestehend aus einer Traverse (1), Lasthaken (2) und einem in sich geschlossenen, zwischen den Lasthaken (2) und der Traverse (1) angeordneten Hydrauliksystem (14), welches aus Hydraulikkolben (8), Hydraulikzylindern (9) und diese untereinander verbindenden Ausgleichsleitungen (13) besteht, wobei sich die Lasthaken (2) über das Hydrauliksystem (14) an der Traverse (1) abstützen, **dadurch gekennzeichnet**,
daß die Lasthaken (2) gegenüber der Traverse (1) entlang einer in Auf- bzw. Abwärtsrichtung der Lasthaken (2) wirksamen, an der Traverse (1) vorgesehenen Führung (4) beweglich sind und daß die Lasthaken (2) an der Führung (4) unverlierbar gehalten sind.

2. Lastaufnahmeeinrichtung nach Anspruch 1 und 2, **dadurch gekennzeichnet,** daß das Hydrauliksystem (14) im Inneren der kastenprofilartigen Traverse (1) angeordnet ist.

3. Lastaufnahmeeinrichtung nach Anspruch 1 oder 2, **dadurch gekennzeichnet,** daß der Hydraulikzylinder (9) an der Traverse (1) befestigt ist und daß der Lasthaken (2) den Hydraulikkolben (8) auf Druck belastet.

4. Lastaufnahmeeinrichtung nach Anspruch 1,2 oder 3, **dadurch gekennzeichnet,** daß die Lasthaken (2) mit ihrem vorderen und hinteren Hakenblech (5) bzw. (6) die Traverse (1) umschließen.

5. Lastaufnahmeeinrichtung nach Anspruch 4, **dadurch gekennzeichnet,** daß die Hakenbleche (5) und (6) durch einen oberhalb der Traverse (1) verlaufenden Verbinder (7) miteinander verbunden und unverlierbar an der Traverse (1) gehalten sind.

## Claims

1. A load suspension arrangement, comprising a cross member (1), load hooks (2) and a self-contained hydraulic system (14) which is disposed between the load hooks (2) and the cross member (1) and comprises hydraulic pistons (8), hydraulic cylinders (9) and compensating lines (13) connecting said pistons and cylinders to one another, the load hooks (2) bearing via the hydraulic system (14) against the cross member (1), characterized in that the load hooks (2) can move in relation to the cross member (1) along a guide (4) which is provided on the cross member (1) and is operative in the upward and downward direction of the load hooks (2), and the load hooks (2) are retained captive on the guide (4).

2. A load suspension arrangement according to claims 1 and 2, characterized in that the hydraulic system (14) is disposed in the interior of the box-section-like cross member (1).

3. A load suspension arrangement according to claims 1 or 2, characterized in that the hydraulic cylinder (9) is attached to the cross member (1) and the load hook (2) subjects the hydraulic system (8) to compressive stressing.

4. A load suspension arrangement according to claims 1, 2 or 3, characterized in that the load hooks (2) enclose the cross member (1) by their front hook plates (5) and rear hook plates (6) respectively.

5. A load suspension arrangement according to claim 4, characterized in that the hook plates (5) and (6) are connected to one another via a connecting member (7) extending above the cross member (1) and are retained captive on the cross member (1).

## Revendications

1. Installation de suspension de charge, constituée d'une traverse (1), de crochets de charge (2) et d'un système hydraulique (14) en soi fermé, disposé entre les crochets de charge (2) et la traverse (1), qui est constitué de pistons hydrauliques (8), de cylindres hydrauliques (9) et de conduites de compensation (13) reliant ces derniers les uns aux autres, les crochets de charge (2) s'appuyant sur la traverse (1) par l'intermédiaire du système hydraulique (14), **caractérisée** en ce que les crochets de charge (2) sont mobiles par rapport à la traverse (1) le long d'un guidage (4) prévu sur la traverse (1) et actif dans la direction de montée ou, selon le cas, de descente des crochets de charge (2), et en ce que les crochets de charge (2) sont maintenus de façon imperdable sur le guidage (4).

2. Installation de suspension de charge selon la revendication 1, **caractérisée** en ce que le système hydraulique (14) est disposé à l'intérieur de la traverse (1) du genre profité en caisson.

3. Installation de suspension de charge selon la revendication 1 ou 2, **caractérisée** en ce que le cylindre hydraulique (9) est fixé sur la traverse (1), et en ce que le crochet de charge (2) sollicite en compression le piston hydraulique (8).

4. Installation de suspension de charge selon la revendication 1, 2 ou 3, **caractérisée** en ce que les crochets de charge (2) entourent la traverse (1) par leur plaque de crochet avant (5) et leur plaque de crochet arrière (6).

5. Installation de suspension de charge selon la revendication 4, **caractérisée** en ce que les plaques de crochet (5, 6) sont mutuellement reliées, et maintenues de façon imperdable sur la traverse (1), par un élément de liaison (7) s'étendant au-dessus de la traverse (1).
